# EUROPÄISCHE PATENTSCHRIFT

(11) **EP 2 232 953 B1**
(45) Veröffentlichungstag und Bekanntmachung des Hinweises auf die Patenterteilung: **19.10.2011**
(21) Anmeldenummer: 08707952.1
(22) Anmeldetag: 17.01.2008
(51) Int. Cl.: H05B 37/03

(54) **VERFAHREN UND VORRICHTUNG ZUM ERFASSEN EINER STATISTISCHEN KENNZAHL EINER BELEUCHTUNGSVORRICHTUNG**
METHOD AND DEVICE FOR DETECTING A STATIC INDEX OF A LIGHTING DEVICE
PROCÉDÉ ET DISPOSITIF POUR DÉTERMINER UN INDICE STATISTIQUE RELATIF À UN DISPOSITIF D'ÉCLAIRAGE

(43) Veröffentlichungstag der Anmeldung: 29.09.2010
(73) Patentinhaber: Osram AG, 81543 München (DE)
(72) Erfinder: BUSSE, Olaf, 80686 München (DE); SCHALLMOSER, Oskar, 85521 Ottobrunn (DE)
(86) Internationale Anmeldenummer: PCT/EP2008/050504
(87) Internationale Veröffentlichungsnummer: WO 2009/089910

(56) Entgegenhaltungen:
- WO-A-01/45471
- US-A1- 2002 113 560
- US-A1- 2007 070 692

## Beschreibung

### Technisches Gebiet

Die vorliegende Erfindung betrifft ein Verfahren und eine Vorrichtung zum Erfassen einer statistischen Kennzahl einer Beleuchtungsvorrichtung.

### Stand der Technik

Die vorliegende Erfindung betrifft generell die Erfassung statistischer Kennzahlen einer Beleuchtungsvorrichtung. Darunter sind beispielsweise Betriebsstunden oder Einschaltvorgänge der Beleuchtungsvorrichtung zu verstehen. Die Ursache dieser Maßnahme liegt darin, dass zum Beispiel die Lichtausbeute von LEDs stark alterungsabhängig ist. In Abhängigkeit der erfassten Betriebsstunden kann dann als Gegenmaßnahme beispielsweise die Ansteuerung der LEDs geändert werden. Bei defekten Rückläufern ist die Anzahl der Betriebsstunden beziehungsweise die Anzahl der Einschaltvorgänge ein wichtiges Kriterium bei der Ermittlung der Ausfallursache. Bei kritischen Anwendungsgebieten von Beleuchtungsvorrichtungen, zum Beispiel OP-Leuchten, Ampeln, Straßenlaternen, können nach Erfassung der Betriebsstunden beziehungsweise der Einschaltvorgänge Wartungsintervalle eingehalten und damit folgenreiche Ausfälle der Beleuchtungsvorrichtung nahezu vollständig verhindert werden.

US2002/00113560 offenbart eine Beleuchtungsvorrichtung, wobei die Betriebszeit gemessen wird.

Zur Erfassung derartiger statistischer Kennzahlen werden im Stand der Technik unterschiedliche Speichervorrichtungen verwendet, beispielsweise Flash-Speicher, E2Proms, Festplatten, etc. Dabei stellen Flash-Speicher die günstigste Variante dar, gehen jedoch mit dem Nachteil einher, dass sie nicht so oft beschreibbar sind wie die anderen Speichermedien. Typischerweise können Flash-Speicher bis zu ca. 50000 Mal beschrieben werden. E2Proms, die jedoch deutlich teurer sind als Flash-Speicher, bieten den Vorteil, dass sie bis zu 500000 Schreibzyklen zulassen. Festplatten als Speichermedium erfordern einerseits, dass diese zur Durchführung eines Schreibvorgangs hochgelaufen sein müssen, was mit Zeit und Energiebedarf einhergeht, und sind andererseits selbst in kleinen Ausführungen teuer.

Je kürzer die Zeiteinheit gewählt wird, die erfasst werden soll, zum Beispiel Stunden oder Sekunden, desto häufiger müssen Schreibzyklen durchgeführt werden und desto größer sind die Anforderungen an das gewählte Speichermedium. Überdies besteht das Problem, dass bei Abschaltung der Beleuchtungsvorrichtung die interne Versorgung noch ausreichend lange bestehen bleiben muss, damit die Kennzahl gesichert werden kann. Das geht mit dem weiteren Nachteil einher, dass für die Versorgung der für den Speichervorgang maßgeblichen Bauelemente große und damit teure Pufferkondensatoren zur Verfügung gestellt werden müssen.

### Darstellung der Erfindung

Die Aufgabe der vorliegenden Erfindung besteht deshalb darin, ein Verfahren und eine Vorrichtung zum Erfassen einer statistischen Kennzahl einer Beleuchtungsvorrichtung bereitzustellen, die die Verwendung kostengünstiger Speichermedien, insbesondere die Verwendung von Flash-Speichern, ermöglicht.

Diese Aufgabe wird gelöst durch ein Verfahren mit den Merkmalen von Patentanspruch 1 sowie durch eine Vorrichtung mit den Merkmalen von Patentanspruch 7.

Der vorliegenden Erfindung liegt die Erkenntnis zugrunde, dass die geforderte Genauigkeit für derartige statistische Kennzahlen von Beleuchtungsvorrichtungen üblicherweise nicht besonders hoch ist. Im Allgemeinen ist ein Wert auf einzelne Prozent genau ausreichend. Daher ist es möglich, nicht jeden Schreibzyklus durchzuführen, sondern nur jeden zehnten, hundertsten oder jeden tausendsten Zyklus zu speichern. Die Erfindung basiert weiterhin auf der Erkenntnis, dass dies ohne mitzuzählen erreicht werden kann, wenn eine zufällige Größe herangezogen wird, um festzulegen, ob dieses Mal ein Schreibzyklus durchgeführt wird oder nicht. Damit lässt sich die Anzahl der Schreibzyklen reduzieren, wobei das Ergebnis am Ende nur um einen bestimmten Faktor skaliert ist. Diese Strategie ermöglicht überdies, die Schreibzyklen auch während des Betriebs der Beleuchtungsvorrichtung durchzuführen, so dass sie auf keine Pufferung der Spannungsversorgung für die beim Schreibvorgang aktiven Bauelemente angewiesen ist.

Wenn im Stand der Technik in einer Speichervorrichtung mehrere beschreibbare Zellen vorgesehen sind, so dass zur Verhinderung eines Ausfalls nach einer vorgebbaren Anzahl von Schreibzyklen von der einen auf die nächste Zelle übergegangen wird, können bei der vorliegenden Erfindung die Speicher kleiner ausgebildet werden oder weiterreichende Betriebsdaten erfasst werden, beispielsweise Zyklenart, Temperaturintegral, etc.

Ein besonderer Vorteil der vorliegenden Erfindung liegt darin, dass sie trotz niedriger Anzahl von Schreibzyklen die Erfassung auch sehr kurzer Betriebszeiten, beispielsweise 1 s oder 10 s, ermöglicht.

Bei dem erfindungsgemäßen Verfahren wird demnach zunächst eine Zufallszahl innerhalb eines vorgebbaren Wertebereichs generiert und anschließend die Zufallszahl mit einer Vergleichszahl verglichen. Falls dieser Vergleich eine Übereinstimmung ergibt, wird der Zählerstand einer Speichervorrichtung um eine Schrittweite erhöht.

Bevorzugt ist die Vergleichszahl eine vorgebbare Zahl aus dem Wertebereich, aus dem die Zufallszahl generiert wird.

Bevorzugt ist überdies vorgesehen, falls der Vergleichsschritt keine Übereinstimmung ergibt, das Verfahren ohne eine Erhöhung des Zählerstands der Speichervorrichtung um eine Schrittweite zu beenden.

In den vorgenannten bevorzugten Ausführungsformen ist die Kennzahl bevorzugt mit den Einschaltvorgängen der Beleuchtungsvorrichtung korreliert, wobei die genannten Schritte bei jedem Einschalten der Beleuchtungsvorrichtung durchlaufen werden.

Bei einer anderen Kategorie von bevorzugten Ausführungsformen kann die Vergleichszahl mit dem Zählerstand einer Zeitmessvorrichtung korreliert sein, die mit dem Einschalten der Beleuchtungsvorrichtung gestartet wird. Dabei umfasst das Verfahren gemäß Patentanspruch 1 bevorzugt weiterhin folgende Schritte: Falls der Vergleichsschritt keine Übereinstimmung ergibt, wird der Vergleichsschritt, bei dem sich ja die Vergleichszahl aufgrund der durch die Zeitmessvorrichtung erfassten Zeit kontinuierlich ändert, solange wiederholt, bis eine Übereinstimmung erzielt wird, wobei dann der Zählerstand der Speichervorrichtung um eine Schrittweite erhöht wird. Falls jedoch die Beleuchtungsvorrichtung vor dem Erzielen einer Übereinstimmung ausgeschaltet wird, wird das Verfahren beendet.

Dabei ist es besonders bevorzugt, wenn nach dem Erhöhen des Zählerstands der Speichervorrichtung um eine Schrittweite und solange die Beleuchtungsvorrichtung noch nicht ausgeschaltet wird, abgewartet wird, bis der Zählerstand der Zeitmessvorrichtung den Wert erreicht hat, der dem Maximalwert des vorgebbaren Wertebereichs in dem Schritt des Generierens einer Zufallszahl entspricht, und anschließend mit diesem Generierschritt fortgesetzt wird.

Bevorzugt wird der Zählerstand der Speichervorrichtung nach jedem Ausschalten der Beleuchtungsvorrichtung weitergeführt, so dass über viele Ausschaltvorgänge hinweg die statistische Kennzahl der Beleuchtungsvorrichtung erfasst werden kann. Bevorzugt beträgt die Schrittweite, um die der Zählerstand der Speichervorrichtung erhöht wird, 1.

Eine erfindungsgemäße Vorrichtung zum Erfassen einer statistischen Kennzahl einer Beleuchtungsvorrichtung umfasst eine Vorrichtung zum Generieren einer Zufallszahl innerhalb eines vorgebbaren Wertebereichs, eine Vergleichsvorrichtung zum Vergleichen der Zufallszahl mit einer Vergleichszahl sowie eine Speichervorrichtung, die derart mit der Vergleichsvorrichtung gekoppelt ist, dass, falls der Vergleich der Zufallszahl mit der Vergleichszahl eine Übereinstimmung ergibt, der Zählerstand der Speichervorrichtung um eine Schrittweite erhöht wird.

Die im Zusammenhang mit dem erfindungsgemäßen Verfahren vorgestellten bevorzugten Ausführungsformen und deren Vorteile gelten entsprechend, soweit anwendbar, für die erfindungsgemäße Vorrichtung. Dabei ist vorgesehen, dass für jeden der Schritte der bevorzugten Ausführungsformen des erfindungsgemäßen Verfahrens entsprechende Vorrichtungen vorgesehen sind.

### Kurze Beschreibung der Zeichnungen

Im Nachfolgenden werden nunmehr Ausführungsbeispiele der vorliegenden Erfindung unter Bezugnahme auf die beigefügten Zeichnungen näher beschrieben. Es zeigen:
- Fig. 1: in schematischer Darstellung ein Flussdiagramm für ein erstes Ausführungsbeispiel eines erfindungsgemäßen Verfahrens;
- Fig. 2: in schematischer Darstellung ein Flussdiagramm für ein zweites Ausführungsbeispiel eines erfindungsgemäßen Verfahrens;
- Fig. 3: für das Ausführungsbeispiel von Fig. 2 einen Ausschnitt im Zeitbereich;
- Fig. 4: für das Ausführungsbeispiel von Fig. 2 das Ergebnis einer Computersimulation; und
- Fig. 5: in schematischer Darstellung ein Ausführungsbeispiel einer erfindungsgemäßen Vorrichtung.

### Bevorzugte Ausführung der Erfindung

Fig. 1 zeigt in schematischer Darstellung ein Flussdiagramm für ein erstes Ausführungsbeispiel eines erfindungsgemäßen Verfahrens. Dieses betrifft beispielhaft den Fall, dass als Kennzahl die Anzahl der Einschaltvorgänge einer Beleuchtungsvorrichtung erfasst werden soll. Es beginnt im Schritt 100 mit dem Einschalten der Beleuchtungsvorrichtung. Im Schritt 120 wird eine Zufallszahl zwischen 0 und einem vorgebbaren Maximalwert eines Wertebereichs, vorliegend 255 (entspricht 2⁸ - 1), generiert. Ergibt der Vergleich der im Schritt 120 generierten Zufallszahl mit einer beliebigen Vergleichszahl aus demselben Wertebereich eine Übereinstimmung, so wird im Schritt 160 der Wert einer Speicherzelle einer Speichervorrichtung um 1 erhöht. Anschließend wird das Verfahren im Schritt 180 beendet, unabhängig davon, wann die Beleuchtungsvorrichtung ausgeschaltet wird. Ergibt der Vergleich im Schritt 140 keine Übereinstimmung, so wird das Verfahren ohne Erhöhung des Werts in der Speicherzelle ebenfalls im Schritt 180 beendet.

Fig. 2 zeigt in schematischer Darstellung ein Flussdiagramm für ein zweites Ausführungsbeispiel eines erfindungsgemäßen Verfahrens. Dieses Ausführungsbeispiel dient zur Erfassung der Betriebsdauer einer Beleuchtungsvorrichtung, und dient insbesondere zur Realisierung eines Betriebssekundenzählers. Es beginnt mit dem Einschalten der Beleuchtungsvorrichtung im Schritt 200. Im Schritt 220 wird eine Zufallszahl in einem Bereich zwischen 0 und vorliegend 65535 (entspricht 2¹⁶ - 1) generiert. Der Maximalwert des Wertebereichs kann beliebig festgesetzt werden, bestimmt jedoch die tatsächliche Anzahl der ausgeführten Schreibzyklen. Je größer dieser Maximalwert gewählt wird, desto kleiner wird die Zahl der tatsächlichen durchzuführenden Schreibzyklen, wie im Nachfolgenden noch näher erklärt werden wird. Im Schritt 240 wird ein Sekundenzähler einer Zeitmessvorrichtung gestartet. Bei dem im Schritt 260 durchgeführten Vergleich wird die Zufallszahl solange mit dem aktuellen Wert des Sekundenzählers verglichen, bis sich eine Übereinstimmung ergibt. Ist dies der Fall, wird im Schritt 280 der Wert in einer Speicherzelle einer Speichervorrichtung um 1 erhöht. Anschließend wird im Schritt 300 solange abgewartet, bis der Sekundenzähler den Maximalwert des vorgegebenen Wertebereichs, vorliegend 65535, erreicht hat. Dann wird zum Schritt 220 zurückgeleitet, wobei die Schritte 220 bis 300 solange wiederholt werden, bis die Beleuchtungsvorrichtung ausgeschaltet wird. Nach dem Abschalten der Beleuchtungsvorrichtung wird das Verfahren von vorne gestartet, insbesondere unabhängig davon, wie weit im Schritt 300 bereits gezählt wurde. Dies umfasst, dass beim erstmaligen Durchlaufen des Verfahrens das Verfahren bereits vor einem "ja" im Schritt 260 oder vor Erreichen des Werts "65536" im Schritt 300 beendet wird.

Fig. 3 zeigt den zeitlichen Verlauf des Verfahrens gemäß dem Ausführungsbeispiel von Fig. 2. Dabei sind Blöcke von einer Länge von jeweils 65535 s aneinandergereiht. In jedem Block Bi ist schematisch eine Zufallszahl eingezeichnet. Überdies sind fortlaufend Ausschaltzeitpunkte tₐᵤₛᵢ eingetragen. Im Block B1 liegt der Ausschaltzeitpunkt tₐᵤₛ₁ nach dem durch die Zufallszahl vorgegebenen Zeitpunkt, so dass der Zählerstand in der Speicherzelle auf 1 steigt. Im Block B2 liegt der Ausschaltzeitpunkt tₐᵤₛ₂ ebenso wie im Block B3 der Ausschaltzeitpunkt tₐᵤₛ₃ nach dem Zeitpunkt, der jeweils durch die im jeweiligen Schritt 220 generierte Zufallszahl vorgegeben ist. Dies führt jeweils zu einer weiteren Erhöhung des Zählerstands. Im Block B4 wird die Beleuchtungsvorrichtung überhaupt nicht ausgeschaltet, vielmehr liegt der Ausschaltzeitpunkt tₐᵤₛ₄ bereits im Block B5. Dies führt zur Erhöhung des Zählerstands auf den Wert 4 zu dem Zeitpunkt, der durch die für den Block B4 generierte Zufallszahl festgelegt ist. Im Block B5 liegt der Zeitpunkt, der durch die Zufallszahl bestimmt ist, nach dem Ausschaltzeitpunkt tₐᵤₛ₄, so dass der Zählerstand nicht erhöht wird. Im Block B6 liegt der Ausschaltzeitpunkt tₐᵤₛ₅ vor dem durch die Zufallszahl bestimmten Zeitpunkt, so dass der Zählerstand weiter unverändert bleibt.

Fig. 4 zeigt in schematischer Darstellung den Zählerstand der Speichervorrichtung für eine angenommene Betriebsdauer von 50000 Std., einer typischen Lebensdauer eines elektronischen Vorschaltgeräts als Beispiel einer Beleuchtungsvorrichtung, wobei sich die 50000 Std. zusammensetzen aus unterschiedlichen Einschaltdauern konstanter Länge. Diese unterschiedlichen konstanten Einschaltdauern ergeben die in Fig. 4 durch Quadrate gekennzeichnete Einträge. In der Darstellung von Fig. 4 wurden Einschaltdauern von 20 s bis zu 30 Tagen angenommen. Aus Gründen der Einfachheit der Programmierung der Simulation wurden jeweils konstante Einschaltdauern angenommen. Gemäß der Darstellung von Fig. 3 wird der Zählerstand dann um 1 erhöht, falls die im Schritt 220 generierte Zufallszahl erreicht wurde, also im Mittel etwa alle 65535 s. Angenommen also, die Einschaltzeit sei konstant 10 s, die gesamte Betriebsdauer betrage 65535 s. Die Wahrscheinlichkeit, dass der Zählerstand in der Speichervorrichtung um 1 erhöht wird, ist demnach 10 : 65535 = 1 : 6553. Mit anderen Worten wird alle 6553 Blöcke beim Vergleich ein Treffer erzielt, der zu einer Erhöhung des Zählerstands führt. Wird nun die Einschaltdauer von 10 s mit der Zahl 6553 multipliziert, ergibt sich die richtige Anzahl an Betriebssekunden von 65530 s.

Übertragen auf das Beispiel von Fig. 4 ergeben sich demnach 50000 Std. ä 3600 s dividiert durch die Zeitdauer von 65535 s eines Blocks als Ergebnis 2746,62 Blöcke. Wie der Figur 4 zu entnehmen ist, werden in Abhängigkeit der gewählten Einschaltdauer zwischen 2650 und 2810 Schreibzyklen durchgeführt. Bei einem aus dem Stand der Technik bekannten Betriebssekundenzähler, der jede Betriebssekunde einen Schreibvorgang durchführt, müssten 180 x 10⁶ Schreibzyklen durchgeführt werden. Bei dem erfindungsgemäßen Verfahren hingegen kommt der Betriebssekundenzähler mit einem 1/65536 -stel der Schreibzyklen aus. Trotzdem werden auch Einschaltdauern von wenigen Sekunden miterfasst. Aus der Grafik von Fig. 4 ergibt sich, dass durch das erfindungsgemäße Verfahren die Betriebssekunden bis auf ca. 3 % genau korrekt wiedergegeben werden.

Fig. 5 zeigt in schematischer Darstellung den Aufbau einer erfindungsgemäßen Vorrichtung. Diese weist einen Eingang mit einem ersten Eingangsanschluss E1 und einen zweiten Eingangsanschluss E2 auf, an die eine Netzspannung U_{N} angelegt wird.

Sie umfasst ein elektronisches Vorschaltgerät 10, an dessen Ausgang ein Beleuchtungsmittel 12 gekoppelt ist. Zwischen die Eingangsanschlüsse E1, E2 und das elektronische Vorschaltgerät 10 ist eine erfindungsgemäße Vorrichtung 14 gekoppelt. Diese weist eine Vorrichtung 16 zum Generieren einer Zufallszahl innerhalb eines vorgebbaren Wertebereichs auf. Sie umfasst weiterhin eine mit der Generiervorrichtung 16 gekoppelte Vergleichsvorrichtung 18 zum Vergleichen der Zufallszahl mit einer vorgebbaren Vergleichszahl. Mit der Vergleichsvorrichtung 18 ist eine Speichervorrichtung 20 gekoppelt und zwar derart, dass, falls der Vergleich der Zufallszahl mit der Vergleichszahl eine Übereinstimmung ergibt, der Zählerstand der Speichervorrichtung 20 um eine Schrittweite erhöht wird.

Wie für den Fachmann offensichtlich, kann die erfindungsgemäße Vorrichtung auch an anderer Stelle als in Fig. 5 dargestellt vorgesehen sein. So kann sie beispielsweise insbesondere im elektronischen Vorschaltgerät 10 untergebracht sein. Weiterhin kann eine erfindungsgemäße Vorrichtung ausgelegt sein, mehrere statistische Kennzahlen einer Beleuchtungsvorrichtung zu erfassen, also beispielsweise die Anzahl der Einschaltvorgänge und die Betriebsdauer, wobei diese Größen für unterschiedliche Elemente der Beleuchtungsvorrichtung erfasst werden können. Bei dem Ausführungsbeispiel von Fig. 5 können demnach die statistischen Kennzahlen separat für das elektronische Vorschaltgerät 10 und das Beleuchtungsmittel 12 erfasst werden, die ja, nach Austausch eines der beiden im Falle eines Defekts oder einer Wartung, unterschiedlich sein können.

## Patentansprüche

1. Verfahren zum Erfassen einer statistischen Kennzahl einer Beleuchtungsvorrichtung (10; 12), folgende Schritte umfassend:
a) Generiere eine Zufallszahl innerhalb eines vorgebbaren Wertebereichs (Schritt 120; Schritt 220);
b) Vergleiche die Zufallszahl mit einer Vergleichszahl (Schritt 140; Schritt 260);
c) c1) falls der Vergleich von Schritt b) eine Übereinstimmung ergibt:
Erhöhe den Zählerstand einer Speichervorrichtung (20) um eine Schrittweite (Schritt 160; Schritt 280);
**dadurch gekennzeichnet,**
**dass** die Vergleichszahl mit dem Zählerstand einer Zeitmessvorrichtung korreliert ist, die mit dem Einschalten der Beleuchtungsvorrichtung (12) gestartet wird.

2. Verfahren nach Anspruch 1,
**dadurch gekennzeichnet,**
**dass** die Vergleichszahl eine vorgebbare Zahl aus dem Wertebereich von Schritt a) ist.

3. Verfahren nach Anspruch 1,
**dadurch gekennzeichnet,**
**dass** das Verfahren weiterhin folgende Schritte umfasst:
c2) falls der Vergleich von Schritt b) keine Übereinstimmung ergibt:
Wiederhole Schritt b) bis eine Übereinstimmung erzielt wird und fahre dann fort mit Schritt c1); oder
c3) falls die Beleuchtungsvorrichtung (12) vor dem Erzielen einer Übereinstimmung in Schritt c2) ausgeschaltet wird: Beende das Verfahren.

4. Verfahren nach Anspruch 3,
**dadurch gekennzeichnet,**
**dass** nach Schritt c2) folgender Schritt ausgeführt wird:
d) Warte ab bis der Zählerstand der Zeitmessvorrichtung den Wert erreicht hat, der dem Maximalwert des vorgebbaren Wertebereichs von Schritt a) (Schritt 300) entspricht; und Setze das Verfahren fort mit Schritt a).

5. Verfahren nach einem der vorhergehenden Ansprüche,
**dadurch gekennzeichnet,**
**dass** der Zählerstand der Speichervorrichtung (20) nach jedem Ausschalten der Beleuchtungsvorrichtung (12) weitergeführt wird.

6. Verfahren nach einem der vorhergehenden Ansprüche,
**dadurch gekennzeichnet,**
**dass** die Schrittweite 1 beträgt.

7. Vorrichtung zum Erfassen einer statistischen Kennzahl einer Beleuchtungsvorrichtung (10; 12), umfassend:
- eine Vorrichtung zum Generieren einer Zufallszahl innerhalb eines vorgebbaren Wertebereichs;
- einer Vergleichsvorrichtung zum Vergleichen der Zufallszahl mit einer Vergleichszahl; und
- eine Speichervorrichtung (20), die derart mit der Vergleichsvorrichtung gekoppelt ist, dass, falls der Vergleich der Zufallszahl mit der Vergleichszahl eine Übereinstimmung ergibt, der Zählerstand der Speichervorrichtung (20) um eine Schrittweite erhöht wird;
**dadurch gekennzeichnet,**
**dass** die Vergleichszahl mit dem Zählerstand einer Zeitmessvorrichtung korreliert ist, die mit dem Einschalten der Beleuchtungsvorrichtung (12) gestartet wird.

## Claims

1. Method for detecting a statistical characteristic of a lighting device (10; 12), comprising the following steps:
a) generate a random number within a prescribable value range (step 120; step 220);
b) compare the random number with a comparison number (step 140; step 260);
c) c1) if the comparison of step b) yields a match: increase the count of a storage device (20) by one step width (step 160; step 280);
**characterized in that**
the comparison number is correlated with the count of a time measuring device that is started when the lighting device (12) is switched on.

2. Method according to Claim 1,
**characterized in that**
the comparison number is a prescribable number from the value range of step a).

3. Method according to Claim 1,
**characterized in that**
the method further comprises the following steps:
c2) if the comparison of step b) yields no match: repeat step b) until a match is achieved, and then continue with step c1); or
c3) if the lighting device (12) is switched off in step c2) before a match is attained: terminate the method.

4. Method according to Claim 3,
**characterized in that**
the following step is executed after step c2):
d) wait until the count of the time measuring device has reached the value that corresponds to the maximum value of the prescribable value range of step a) (step 300); and
continue the method with step a).

5. Method according to one of the preceding claims,
**characterized in that**
the count of the storage device (20) is continued each time after the lighting device (12) is switched off.

6. Method according to one of the preceding claims,
**characterized in that**
the step width is 1.

7. Device for detecting a statistical characteristic of a lighting device (10; 12), comprising:
- a device for generating a random number within a prescribable value range;
- a comparison device for comparing the random number with a comparison number; and
- a storage device (20) that is coupled to the comparison device in such a way that if the comparison of the random number with the comparison number yields a match, the count of the storage device (20) is increased by one step width;
**characterized in that**
the comparison number is correlated with the count of a time measuring device that is started when the lighting device (12) is switched on.

## Revendications

1. Procédé pour relever un indice statistique d'un dispositif d'éclairage (10 ; 12), comprenant les étapes suivantes :
a) génération d'un nombre aléatoire dans une plage de valeurs prédéterminable (étape 120 ; étape 220) ;
b) comparaison du nombre aléatoire à un nombre de référence (étape 140 ; étape 260) ;
c) c1) si la comparaison effectuée à l'étape b) donne une coïncidence :
augmentation de l'état du compteur d'un dispositif de mémoire (20) d'un incrément (étape 160 ; étape 280) ;
**caractérisé en ce que** le nombre de référence est corrélé à l'état du compteur d'un dispositif de mesure du temps qui est démarré à l'enclenchement du dispositif d'éclairage (12).

2. Procédé selon la revendication 1, **caractérisé en ce que** le nombre de référence est un nombre prédéterminable tiré de la plage de valeurs de l'étape a).

3. Procédé selon la revendication 1, **caractérisé en ce que** le procédé comporte en outre les étapes suivantes :
c2) si la comparaison de l'étape b) ne donne pas de coïncidence :
répétition de l'étape b) jusqu'à l'obtention d'une coïncidence et poursuite avec l'étape c1) ;
ou
c3) si le dispositif d'éclairage (12) est coupé avant l'obtention d'une coïncidence à l'étape c2) : fin du procédé.

4. Procédé selon la revendication 3, **caractérisé en ce qu**'est exécutée, après l'étape c2), l'étape suivante :
d) attente jusqu'à ce que l'état du compteur du dispositif de mesure du temps ait atteint la valeur qui correspond à la valeur maximale de la plage de valeurs prédéterminable de l'étape a) (étape 300) ; et
poursuite du procédé avec l'étape a).

5. Procédé selon l'une des revendications précédentes, **caractérisé en ce que** l'état du compteur du dispositif de mémoire (20) est continué après chaque coupure du dispositif d'éclairage (12).

6. Procédé selon l'une des revendications précédentes, **caractérisé en ce que** l'incrément est 1.

7. Dispositif pour relever un indice statistique d'un dispositif d'éclairage (10 ; 12), comprenant .
- un dispositif pour générer un nombre aléatoire dans une plage de valeurs prédéterminable ;
- un dispositif de comparaison pour comparer le nombre aléatoire à un nombre de référence ; et
- un dispositif de mémoire (20) qui est couplé de manière telle au dispositif de comparaison que, si la comparaison du nombre aléatoire au nombre de référence donne une coïncidence, il y a augmentation de l'état du compteur du dispositif de mémoire (20) d'un incrément,
**caractérisé en ce que** le nombre de référence est corrélé à l'état du compteur d'un dispositif de mesure du temps qui est démarré à l'enclenchement du dispositif d'éclairage (12).
